# EUROPÄISCHE PATENTSCHRIFT

(11) **EP 3 267 039 B1**
(45) Veröffentlichungstag und Bekanntmachung des Hinweises auf die Patenterteilung: **25.08.2021**
(21) Anmeldenummer: 17001136.5
(22) Anmeldetag: 04.07.2017
(51) Int. Cl.: F04D 15/00, E03B 5/02

(54) **VERFAHREN UND SYSTEM ZUR REGELUNG EINER PUMPSTATION**
SYSTEM AND METHOD FOR CONTROLLING A PUMP STATION
PROCÉDÉ ET SYSTÈME DE RÉGLAGE D'UNE INSTALLATION DE POMPAGE

(30) Priorität: 04.07.2016 DE 102016008016
(43) Veröffentlichungstag der Anmeldung: 10.01.2018
(73) Patentinhaber: WILO SE, 44263 Dortmund (DE)
(72) Erfinder: Grosse-Westhoff, Edgar, 59269 Beckum (DE); Büning, Daniel, 44263 Dortmund (DE)
(74) Vertreter: Cohausz Hannig Borkowski Wißgott

(56) Entgegenhaltungen:
- WO-A2-2012/095274
- DE-A1-102014 001 413
- DE-A1-102014 018 020

## Beschreibung

Die Erfindung betrifft ein Verfahren zur Regelung einer Pumpstation in einem hydraulischen Netzwerk, die ein zumindest einem Verbraucher zu förderndes Medium unter Druck setzt, wobei der Druck in Abhängigkeit des Volumenstroms durch die Pumpstation gemäß einer Regelkurve eingestellt wird. Des Weiteren betrifft die Erfindung ein System zur Durchführung des Verfahrens.

Ein Verfahren der genannten Gattung ist aus der DE 10 2014 001 413 A1 bekannt.

Wird ein Medium von einer Pumpstation zu einem Verbraucher gepumpt, liegen entlang der Förderstrecke Druckverluste vor, die zum einen durch die Rohrreibung zum anderen durch Stellglieder innerhalb der Leitung bedingt sind. Je länger dabei die Leitungswege sind, umso höher sind die Verluste. Dies ist bei geschlossenen Systemen wie Heizungs- oder Kühlanlagen ebenso wie bei offenen Systeme, beispielsweise im Falle einer Druckerhöhungsanlage der Trinkwasserversorgung. Regelmäßig ist es der Wunsch, dass am Verbraucher, beispielsweise eine Entnahmestelle für das geförderte Trinkwasser, ein Heizkörper oder ein Kühlkreis, ein genügend Druck vorliegt, um den Verbraucher ausreichend zu versorgen. So soll beispielsweise bei der Dusche ein ausreichend hoher Druck vorhanden sein, um das Duschvergnügen nicht zu beeinträchtigen.

Der tatsächliche Druck am Verbraucher ist aber in der Regel nicht bekannt, so dass die Pumpstation stets so überdimensioniert gewählt und übertrieben hoch eingestellt wird, dass mit an Sicherheit grenzender Wahrscheinlichkeit auch bei ungünstigen Systemzuständen der am schlechtesten versorgte Verbraucher stets ausreichend versorgt wird.

Bei Druckerhöhungsanlagen in der Trinkwasserversorgung ist es bekannt, auf einen konstanten, vorgegebenen Ausgangsdruck zu regeln. Der Ausgangsdruck dieser Pumpstationen wird somit gemäß einer Konstantdruck-Regelkurve eingestellt, d.h. unabhängig vom Volumenstrom durch die Pumpstation konstant gehalten. Variiert der vom Versorger zur Verfügung gestellte Versorgungsdruck, so gleicht die Druckerhöhungsanlage derartige Druckschwankungen aus. Eine Konstantdruck-Regelung führt jedoch zu einem energetisch nicht optimalen Betrieb. Die Druckverluste steigen mit dem Volumenstrom an, so dass eine Proportionaldruckkurve, entlang welcher die Pumpstation geregelt wird, energetisch günstiger wäre. Die tatsächlichen Druckverluste entlang der zu befördernden Strecke sind jedoch in der Regel nicht bekannt und eine optimale Einstellung der Pumpstation ist deshalb schwierig. Hinzu kommt, dass gerade bei Druckerhöhungsanlagen die Entnahme an mehreren Zapfstellen gleichzeitig zu enormen Druckschwankungen im System führt, die keine für die Praxis sinnvolle Einstellung des Drucks ermöglicht.

Aufgabe der zugrunde liegenden Erfindung ist es ein Verfahren und ein System zur Regelung einer Pumpstation in einem hydraulischen Netzwerk zur Verfügung zu stellen, das den Druck der Pumpstation in Abhängigkeit des Volumenstroms ohne Komforteinbruch bedarfsgerecht und energieeffizient regelt.

Diese Aufgabe wird durch ein Verfahren mit den Merkmalen des Anspruchs 1 gelöst. Zudem wird die Aufgabe durch ein System mit den technischen Merkmalen des Anspruchs 18 gelöst. Vorteilhafte Ausgestaltungen und Weiterbildungen der Erfindung ergeben sich aus den Unteransprüchen und der nachfolgenden Beschreibung.

Erfindungsgemäß wird vorgeschlagen, den Druck der Pumpstation in Abhängigkeit des Volumenstroms durch die Pumpstation gemäß einer Regelkurve einzustellen, wobei die Regelkurve aus einer Mehrzahl partieller Druckkurven gebildet wird, die jeweils für ein Volumenstromintervall einer der Mehrzahl entsprechenden Anzahl lückenlos aneinander angrenzender Volumenstromintervalle auf der Grundlage ermittelter und intervallbezogen auszuwertender Druck- und Volumenstromwerte des Netzwerks definiert werden. Die Regelkurve wird somit lückenlos abschnittsweise definiert, d.h. einerseits für alle möglichen Lastfälle, andererseits unter Berücksichtigung der tatsächlich im System auftretenden Druckverluste. Dabei ist die konkrete Kenntnis der hydraulischen Widerstände im Netzwerk nicht erforderlich.

Erfindungsgemäß wird ferner ein System zur Regelung einer Pumpstation in einem hydraulischen Netzwerk vorgeschlagen, mit der ein zu mindestens einem Verbraucher zu förderndes Medium unter Druck setzbar ist, wobei der Druck in Abhängigkeit des Volumenstroms durch die Pumpstation gemäß einer Regelkurve einstellbar ist, wobei das System dazu eingerichtet ist, die Regelkurve aus einer Mehrzahl partieller Druckkurven zu bilden, und diese partieller Druckkurven jeweils für ein Volumenstromintervall einer der Mehrzahl entsprechenden Anzahl lückenlos aneinander angrenzender Volumenstromintervalle auf der Grundlage ermittelter und intervallbezogen auszuwertender Druck- und Volumenstromwerte des Netzwerks zu definieren.

Die Regelkurve setzt sich aus der Mehrzahl von partiellen Druckkurven zusammen, die jeweils für ein bestimmtes Volumenstromintervall definiert werden. Die Definition respektive Bestimmung der jeweiligen partiellen Druckkurve eines bestimmten Volumenstromintervalls erfolgt vorzugsweise dynamisch im Betrieb, wobei hierzu Druck- und Volumenstromwerte ermittelt werden und diejenigen Werte ausgewertet werden, die dem bestimmten Volumenstromintervall zugeordnet sind. Auf diese Weise wird eine Regelkurve gebildet, bei deren Verwendung die Regelung der Pumpstation optimal auf das hydraulische Netzwerk angepasst wird und die Pumpstation energetisch besonders günstig betrieben wird.

Weitere Vorteile sowie Merkmale und Eigenschaften des erfindungsgemäßen Verfahrens sowie des erfindungsgemäßen Systems werden nachfolgend anhand von Ausführungsbeispielen und der beigefügten Figuren erläutert. Es zeigen:
- Figur 1: ein System zur Regelung einer Pumpstation in einem hydraulischen Netzwerk unter Verwendung von Druckwerten von nur einer Systemstelle,
- Figur 2: ein System zur Regelung einer Pumpstation in einem hydraulischen Netzwerk unter Verwendung von Druckwerten von zwei Systemstellen,
- Figur 3a, b: Ablaufdiagramme des erfindungsgemäßen Verfahrens,
- Figur 4: eine Darstellung erfasster Druck- und Volumenstromwerte als Datentupel in einem p-Q Diagramms,
- Figur 5: eine Zuordnung der Datentupel zu Volumenstromdatenintervallen im Δp-Q Diagramms,
- Figur 6: eine Darstellung gebildeter Repräsentanzwerte zu den Volumenstromdatenintervallen im Δp-Q Diagramms,
- Figur 7: eine aus einer Mehrzahl partieller Konstantdruck-Kurven gebildete Regelkurve im p-Q Diagramm aufgrund der Repräsentanzwerte in Figur 6,
- Figur 8: eine Darstellung gebildeter Repräsentanzwerte zu den Volumenstromdatenintervallen im Δp-Q Diagramm mit linearer Verknüpfung,
- Figur 9: eine aus einer Mehrzahl partieller Proportionaldruck-Kurven gebildete Regelkurve im p-Q Diagramm aufgrund der Repräsentanzwerte in Figur 8,
- Figur 10: eine Darstellung gebildeter Repräsentanzwerte zu den Volumenstromdatenintervallen im Δp-Q Diagramm mit linearer Verknüpfung, wobei die Repräsentanzwerte den Mitten der Volumenstromdatenintervalle zugeordnet sind.
- Figur 11: eine aus einer Mehrzahl partieller Proportionaldruck-Kurven gebildete Regelkurve im p-Q Diagramm aufgrund der Repräsentanzwerte in Figur 10.

Figur 1 zeigt ein Gebäude 10 mit einer Trinkwasserversorgung, die von einer zentralen Versorgungsleitung 9 eines kommunalen Versorgers mit druckbehaftetem Trinkwasser gespeist wird. Das Trinkwassersystem umfasst eine innerhalb des Gebäudes 10 aufgestellte Pumpstation 1 in der Art einer Druckerhöhungsanlage, die eingangsseitig über eine Zuleitung 16 mit der zentralen Versorgungsleitung 9 verbunden ist, und ausgangseitig mit einem hydraulischen Netzwerk 8, 2 verbunden ist, welches eine Vielzahl an Verbrauchern 3 aufweist, zu denen das Trinkwasser geleitet Wird. Die Verbraucher 3 sind hier durch Entnahmestellen zur Entnahme des Trinkwassers gebildet. Beispielsweise sind die Verbraucher, Wasserarmaturen wie Spülbecken, Badewannen oder Duscharmaturen, Toiletten, Waschmaschinen oder Spülmaschinen etc. gebildet.

Das Netzwerk 8, 2 umfasst eine mit dem Ausgang der Pumpstation 1 verbundene Druckleitung 8, von der hier zwei lokale Versorgungsleitungen 2 abgehen, entlang welcher die Verbraucher 3 angeordnet sind. Hydraulisch betrachtet, haben die Verbraucher 3 somit alle einen unterschiedlichen Abstand zur Pumpstation 1, so dass jeder Leitungsweg von der Pumpstation 1 zu einem der Verbraucher 3 einen individuellen Druckverlust verursacht.

Die Pumpstation 1 umfasst zwei parallel angeordnete Pumpen 17, die alternativ oder kumulativ betrieben werden können. Eine Steuer- und Regelungseinheit 7 ist zur Steuerung und/ oder Regelung der Pumpen 17 vorgesehen und stellt diese in ihrer Leistung und/ oder Drehzahl entsprechend ein.

Es sei darauf hingewiesen, dass die Darstellung in Figur 1 rein beispielhaft zu verstehen ist und die Erfindung keinesfalls hierauf beschränkt ist. So kann die Pumpstation beispielsweise auch nur eine Pumpe 17 oder mehr als zwei Pumpen, z.B. drei oder vier Pumpen 17 aufweisen, die hydraulisch parallel und/ oder in Reihe liegen können. Die Steuer- und Regelungseinheit 7 kann baulich Teil der Pumpstation 1 sein, sie kann alternativ aber auch außerhalb der Pumpstation liegen, beispielsweise Teil einer zentralen Steuer- und/ oder Regelung einer Gebäudetechnik sein. Ferner kann gemäß einer alternativen Ausführungsvariante das hydraulische Netzwerk auch zwei oder mehr Druckleitungen 8 aufweisen und/oder die Druckleitung 8 drei oder mehr Etagen versorgen. Auch können in einer Ausführungsvariante drei oder mehr lokale Versorgungsleitungen 2 von der Druckleitung 8 abgehen. Schließlich ist es ebenfalls möglich, dass sich eine lokale Versorgungsleitung in zwei oder mehr weitere Leitungen aufteilt. Schließlich müssen auch nicht, wie in Figur 1 dargestellt, in den lokalen Versorgungsleitungen 2 die gleiche Anzahl an Verbrauchern 3 vorhanden sein, die lokalen Versorgungsleitungen 2 dieselbe Länge aufweisen, oder der Beabstandung zwischen den Verbrauchern äquidistant sein. So zeigt Figur 2 ein beispielhaftes Trinkwassersystem, bei dem die sich in der zweiten Etage erstreckende lokale Versorgungsleitung 2 einerseits kürzer ist, als die sich in der ersten Etage erstreckende lokale Versorgungsleitung 2, und andererseits weniger Verbraucher 3 aufweist, als die sich in der ersten Etage erstreckende lokale Versorgungsleitung 2.

Die Pumpstation 1 erhöht den Druck der zentralen Zuleitung 9 und fördert das Trinkwasser über die Druckleitung 8 und den lokalen Versorgungsleitungen 2 zu den Verbrauchern 3, sofern sich zumindest eine der Entnahmestellen 3 öffnet. Dabei wird die Pumpstation 1 so geregelt, dass an ihrem Ausgang ein bestimmter Ausgangsdruck vorliegt, der sicherstellt, dass auch an der schlechtesten Entnahmestelle 3 ein ausreichender Fließdruck vorliegt. Hierbei müssen die Druckverluste Berücksichtigung finden, die zwischen der Pumpstation 1 und der jeweiligen Entnahmestelle 3 vorliegen. Die schlechteste Entnahmestelle 3, auch Schlechtpunkt genannt, ist in der Regel diejenige Entnahmestelle, die geografisch betrachtet, am höchsten gelegen ist und/ oder am weitesten von der Pumpstation 1 weg liegt. Hydraulisch betrachtet ist, es diejenige Entnahmestelle 3, zu deren Erreichen das Wasser den größten hydraulischen Widerstand erfährt.

Druckschwankungen in der zentralen Versorgungsleitung 9, die beispielsweise einspeisebedingt oder stellgliedbedingt vom Versorger zu verantworten sind oder aus Entnahmeschwankungen in der Nachbarschaft resultieren, müssen von der Pumpstation 1 ebenso ausgeglichen werden, wie Druckänderungen innerhalb des hydraulischen Netzwerks, die aus dem Öffnen und Schließen von einer oder mehr Entnahmestellen resultieren. Zum Ausgleich dieser Druckschwankungen wird der Druck der Pumpstation 1 am Ausgang nach dem Stand der Technik auf einen konstanten Wert eingestellt, d.h. gemäß einer Konstantdruck- Regelkurve geregelt. Somit ist der Druck pₐᵤₛ am Ausgang der Pumpstation über dem Volumenstrom Q konstant.

Das erfindungsgemäße Verfahren baut auf dieser Betriebsweise auf und passt die Regelkurve so an, dass der Ausgangsdruck in Abhängigkeit des Volumenstroms Q durch die Pumpstation 1 gemäß einer neuen Regelkurve eingestellt wird. Diese neue Regelkurve wird aus einer Mehrzahl partieller Druckkurven p_{soll,1}(Q). ..., p_{soll,n}(Q) gebildet, die jeweils für ein Volumenstromintervall ΔQ₁, ...,ΔQₙ einer der Mehrzahl entsprechenden Anzahl n lückenlos aneinander angrenzender Volumenstromintervalle ΔQ₁, ...,ΔQₙ auf der Grundlage ermittelter und intervallbezogen auszuwertender Druck- und Volumenstromwerte des Netzwerks definiert werden.

Zur Bildung der partiellen Druckkurven können die Druck- und Volumenstromwerte mindestens Systemdruckwerte p_{sys}(tᵥ), p_{sys,k}(tᵥ) des an einer Systemstelle 5, 5a, 5b anliegenden Systemdrucks p_{sys,} p_{sys,k} sowie Volumenstromwerte Q(tᵥ) des fließenden bzw. geförderten Volumenstroms Q zu verschiedenen Zeitpunkten tᵥ umfassen.

Wie in Figur 1 gezeigt, kann als Systemstelle 5, der Schlechtpunkt, d.h. der Ort der schlechtesten Entnahmestelle 3 gewählt werden. Dies hat den Vorteil, dass für die Bildung der Regelkurve die maximal auftretenden Rohrleitungsverluste berücksichtigt werden und somit gewährleistet ist, dass auch die schlechteste Entnahmestelle 3 mit ausreichendem Betriebsdruck versorgt wird, wenn die Pumpstation 1 entsprechend der erfindungsgemäßen partiellen Druckkurven geregelt wird. Es wird also bevorzugt der Systemdruck p_{sys} dieser schlechtesten Entnahmestelle 3 ermittelt. In der Regel ist diese eine Entnahmestelle 3, die am Ende einer der lokalen Versorgungsleitungen 2 liegt, insbesondere diejenige Entnahmestelle, die am höchsten gelegen ist.

Es ist jedoch nicht immer der Fall und nicht immer klar, dass die am höchsten gelegene Entnahmestelle 3 am Ende einer lokalen Versorgungsleitung 8 den Schlechtpuntk darstellt. Aus diesem Grund zeigt Figur 2 eine Ausführungsvariante, bei der der Systemdruck p_{sys,k} an zwei Systemstellen 5a, 5b ermittelt wird, die jeweils einen potentiellen Schlechtpunkt darstellen, weil sie jeweils am Ende eines Zweigs des hydraulischen Netzwerks gelegen sind. Nachfolgend gibt der Index k den Ort der Systemstelle an, so dass bei zwei Systemstellen k = 1 für die erste Systemstelle 5a oder k = 2 für die zweite Systemstelle 5b sein kann.

In einem komplexen hydraulischen Netzwerk mit mehreren oder einer Vielzahl verzweigter Leitungswege, sind sogar mehr als zwei potentielle Schlechtpunkte möglich. Es macht dann Sinn, an mehreren unterschiedlichen Systemstellen im Netzwerk, die diese potentielle Schlechtpunkte darstellen, entsprechende Systemdruckwerte zu bestimmen.

Es ist nicht erforderlich, den Systemdruck p_{sys,} p_{sys,k} genau am Ort einer Entnahmestelle zu ermitteln. Er kann vielmehr auch entfernt von dieser, davor oder danach ermittelt werden, wie Figur 2 zeigt. Folglich kann auch die Systemstelle 5 oder die erste oder zweite Systemstelle 5a, 5b vor oder nach einer Entnahmestelle 3, insbesondere vor oder nach dem Schlechtpunkt liegen. Die dadurch bedingte Ungenauigkeit in der Werteerfassung ist gering und beeinträchtigt das erfindungsgemäße Verfahren somit nicht. Bevorzugt befindet sich die Systemstelle5 aber in unmittelbarer Nähe zur Entnahmestelle 3, da dort der Einbau einer Messvorrichtung am einfachsten ist.

Vorzugsweise erfolgt die Ermittlung der Systemdruckwerte durch Messen mittels einer Messvorrichtung wie einem Drucksensor. Der Systemdruck p_{sys}, p_{sys,k} kann alternativ aber auch aus anderen Größen berechnet oder geschätzt werden.

Zusätzlich zum Systemdruck p_{sys}, p_{sys,k} wird der Volumenstrom Q ermittelt. Dies kann ebenfalls durch Messen mittels einer Messvorrichtung wie einem Volumenstromsensor 6, alternativ aber auch rechnerisch aus anderen Größen wie der Leistung oder der Drehzahl eines der oder beider Pumpen 17 erfolgen. Die Messvorrichtung 6 kann beispielsweise am Eingang der Pumpstation 1 angeordnet sein. Weiter alternativ kann eine Schätzung des Volumenstroms erfolgen, beispielsweise aufgrund von mathematischen, elektro-mechanischen und/ oder mechanisch- hydraulischen Modellen der Pumpstation 1.

Soweit eine oder mehr Messvorrichtungen vorhanden sind, bilden sie vorzugsweise einen Teil des erfindungsgemäßen Systems zur Regelung der Pumpstation 1. Insbesondere kann die Messvorrichtung für den Ausgangsdruck und/ oder für den Volumenstrom baulich mit der Pumpstation 1 vereinigt sein.

Die vorhandenen Messvorrichtungen können mit der Steuer- und Regelungseinheit 7 verbunden sein, beispielsweise über eine Kabelverbindung und/ oder über eine Funkverbindung. Eine Kabelverbindung hat den Vorteil einer zuverlässigen und im Wesentlichen zeitgleichen Erfassung des Systemdrucks oder eines der Systemdrücke, des Ausgangsdrucks und/ oder des Volumenstroms. Demgegenüber hat eine Funkverbindung den Vorteil einer leichten Installation oder Nachrüstung von datentechnisch zu verbindenden Komponenten wie einer Messvorrichtung zur Erfassung des Systemdrucks, da die Verlegung einer Datenleitung entfällt.

Der Systemdruck p_{sys}, oder jeweilige Systemdruck p_{sys,k}, und der Volumenstrom Q werden geeigneterweise einander zeitlich zugeordnet, d.h. vorzugsweise zum selben oder im Wesentlichen gleichen Zeitpunkt tᵥ ermittelt. Aufgrund dieses gemeinsamen zeitlichen Bezugs bilden sie eine Einheit in Gestalt eines Datentupels. Für die Definition der Regelkurve wird bevorzugt eine Vielzahl von Datentupeln zu unterschiedlichen Zeitpunkten ermittelt.

Die Ermittlung der Druck- und Volumenstromwerte, insbesondere Erfassung der Datentupel, kann in zeitlichen Abständen erfolgen, beispielsweise entweder zu bestimmten Zeitpunkten, wie zur vollen Stunde, oder immer nach Ablauf einer Zeitspanne, z.B. alle 15 Minuten. Sie können folglich periodisch ermittelt werden. Alternativ oder kumulativ können bestimmte Ereignisse die Ermittlung von Druck- und Volumenstromwerten auslösen, beispielsweise das Öffnen einer Entnahmestelle.

Dabei ist zu berücksichtigen, dass der Druck p_{sys}, p_{sys,k} an der Systemstelle 5, 5a, 5b identisch oder zumindest nahezu identisch dem Ausgangsdruck pₐᵤₛ der Pumpstation 1 ist, wenn keine Entnahmestelle geöffnet ist, bzw. kein Verbraucher 3 etwas verbraucht. In diesem Fall ist ferner der Volumenstrom Q gleich null und damit das entsprechende Datentupel nicht brauchbar.

Gemäß einer Ausführungsvariante können diese Fälle ungeachtet der damit verbundenen Erkenntnis dennoch zunächst als Druck- und Volumenstromwerte aufgenommen werden, wobei sich dann eine Filterung der Datentupel anschließen kann, bei der solche Datentupel mit Volumenstrom null und/ oder solche mit einem Systemdruckwert im Wesentlichen dem Ausgangsdruck pₐᵤₛ der Pumpstation 1 entfernt werden. Um dies zu vermeiden, kann dafür gesorgt werden, dass die nicht brauchbaren Datentupel gar nicht erst erfasst werden. Dies kann dadurch erreicht werden, dass während des Betriebs der Pumpstation 1 ermittelt wird, wann der Volumenstrom Q größer null ist, wobei nur in diesem Fall der oder die Druckwerte P_{sys}(tᵥ), p_{sys,k}(tᵥ) und der Volumenstromwert Q(tᵥ) ermittelt werden.

Um zudem valide Druck- und Volumenstromwerte zu erhalten, ist es von Vorteil, Übergangseffekte von einem Systemzustand "Entnahmestelle geschlossen" zum anderen Systemzustand "Entnahmestelle geöffnet" auszublenden. Derartige Übergangseffekte sind z.B. ein Einschwingen, d.h. abklingende periodische Druckschwankungen. Gemäß einer bevorzugten Weiterbildung des Verfahrens kann somit zusätzlich oder alternativ zur Feststellung, wann der Volumenstrom größer null ist, während des Betriebs der Pumpstation 1 ermittelt werden, wann die zeitliche Änderung eines von null verschiedenen Volumenstroms Q zumindest für einen bestimmten Zeitraum im Wesentlichen konstant ist, wobei nur in diesem Fall der oder die Druckwerte p_{sys}(tᵥ), p_{sys,k}(tᵥ) und der Volumenstromwert Q(tᵥ) aufgenommen werden. Denn in diesem Fall sind die Übergangseffekte weitestgehend abgeklungen.

Die Ermittlung der Druck- und Volumenstromwerte, insbesondere die Erfassung der Datentupel erfolgt zumindest zu Beginn des Verfahrens und mindestens für einen gewissen Zeitraum, da sie die Grundlage für die Definition der partiellen Druckkurven bilden. Je länger der Zeitraum ist, desto mehr Werte, bzw. Datentupel werden gesammelt und desto genauer kann die Regelkurve abschnittsweise an die tatsächlichen Verhältnisse angepasst werden. Es ist nicht erforderlich, die Datenerfassung auf diesen Zeitraum zu beschränken. Vielmehr kann das erfindungsgemäße Verfahren kontinuierlich im Betrieb der Pumpstation 1 angewendet werden, und auf diese Weise die Regelkurve immer wieder dynamisch angepasst werden. Jedoch kann das Ende des Zeitraums bestimmt sein durch den Beginn der sich anschließenden Auswertung der gesammelten Datentupel. An den beendeten Zeitraum kann sich dann ein neuer Zeitraum anschließen innerhalb dem die Datenerfassung erfolgt.

Die Auswertung der ermittelten Druck- und Volumenstromwerte bzw. Datentupel kann wie folgend beschrieben erfolgen.

Gemäß einer Ausführungsvariante können zunächst die Datentupel anhand ihres jeweiligen Volumenstromwerts Q(tᵥ) jeweils einem Volumenstromdatenintervall ΔQdᵢ zugeordnet werden, das mit einem der Volumenstromintervalle ΔQᵢ korreliert. Die gesammelten Daten werden somit im Hinblick auf die zu definierenden partiellen Druckkurven zu einer Gruppe zusammengefasst, wobei die Gruppen zudem sortiert sind. Auf den Zeitbezug der Druck- und Volumenstromwerte, respektive der Datentupel kommt es dann nicht mehr an.

Anschließend wird zu jedem Datentupel der Druckverlust Δp von der Pumpstation 1 zur entsprechenden Systemstelle 5, 5a, 5b berechnet. Dies kann gemäß einer Ausführungsvariante dadurch erfolgen, dass die Differenz aus einem Ausgangsdrucksollwert p_{booster} der Pumpstation 1 und dem Systemdruckwert p_{sys}(tᵥ), p_{sys,k}(tᵥ) des jeweiligen Datentupels gebildet wird. Der Ausgangsdrucksollwert p_{booster} der Pumpstation 1 ist bekannt, da er dem Konstantdruck entspricht, auf den die Pumpstation 1 zumindest zu Beginn des erfindungsgemäßen Verfahrens geregelt wird. Er definiert die initiale Konstantdruck-Regelkurve, gemäß derer der Ausgangsdruck pₐᵤₛ von der Steuer- und Regeleinheit 7 eingestellt wird.

Naturgemäß ist es jedoch so, dass der Ausgangsdruck pₐᵤₛ der Pumpstation 1 in der Praxis nicht oder zumindest nicht immer dem Ausgangsdrucksollwert p_{booster} entspricht, weil vor und/ oder hinter der Pumpstation dynamische Druckänderungen vorkommen, die entsprechend ausgeregelt werden. Somit können die Druckverluste von der Pumpstation 1 zur entsprechenden Systemstelle 5, 5a, 5b genauer berechnet werden, wenn anstelle des Ausgangsdrucksollwerts p_{booster} der tatsächlich am Ausgang der Pumpstation 1 vorliegende Druck pₐᵤₛ verwendet wird. Aus diesem Grund ist es von Vorteil, wenn die ermittelten bzw. zu ermittelnden Druck- und Volumenstromwerte auch den Ausgangsdruck pₐᵤₛ der Pumpstation 1 umfassen.

Wie bei der Systemstelle 5 oder den Systemstellen 5a, 5b kann auch der Ausgangsdruck pₐᵤₛ messtechnisch oder rechnerisch ermittelt oder geschätzt werden beispielsweise aufgrund eines mathematischen Modells der Pumpstation 1. Bevorzugt erfolgt auch hier die Ermittlung messtechnisch, beispielsweise mittels einem Drucksensor, der geeigneterweise am Ausgang der Pumpstation 1 angeordnet ist.

Verfahrenstechnisch einfach für die Druckverlustermittlung ist es, wenn die Datentupel zusammen mit dem jeweiligen Systemdruckwert p_{sys}(tᵥ), p_{sys,k}(tᵥ) und Volumenstromwert Q(tᵥ) auch einen Ausgangsdruckwert pₐᵤₛ(tᵥ) des am Ausgang der Pumpstation 1 aktuell anliegenden Ausgangsdrucks pₐᵤₛ umfassen. Er wird zum selben oder zumindest im Wesentlichen gleichen Zeitpunkt tᵥ wie die anderen beiden Werte ermittelt, so dass ein entsprechender Systemdruckwert p_{sys}(tᵥ), p_{sys,k}(tᵥ), ein Ausgangsdruckwert pₐᵤₛ(tᵥ) und ein Volumenstromwert Q(tᵥ) aufgrund des gemeinsamen Ermittlungszeitpunktes eine Gruppe bilden. Somit umfasst dann in dieser Ausführungsvariante jedes Datentupel drei Elemente und bildet somit ein Datentripel.

Gemäß einer Weiterbildung dieser Ausführungsvariante mit Datentripeln, und alternativ zur Berechnung des Druckverlusts von der Pumpstation 1 zur entsprechenden Systemstelle 5, 5a, 5b aufgrund des Ausgangsdrucksollwert p_{booster}, kann der Druckverlust Δp(tᵥ) aus dem Systemdruckwert p_{sys}(tᵥ), p_{sys,k}(tᵥ) und dem ermittelten Ausgangsdruckwert pₐᵤₛ(tᵥ) eines jeden Datentupels durch Differenzbildung ermittelt werden. Somit ergibt sich aus jedem Datentupel ein Druckverlust Δp(tᵥ).

Eine diagrammatische Darstellung der ermittelten Datentupel ist in Figur 4 dargestellt. Sie zeigt in einem pQ-Diagramm für verschiedene, zu unterschiedlichen Zeitpunkten tᵥ gebildete Datentupel den Ausgangsdruckwert pₐᵤₛ(tᵥ), den Systemdruckwert p_{sys}(tᵥ), p_{sys,k}(tᵥ) -jeweils durch einen kleinen Kreis gebildet- und den dabei vorliegenden Volumenstromwert Q(tᵥ). Besonders herausgestellt, sind die Datentupel der vier Zeitpunkte t₁, t₂, t₃, t₄. Der vertikale Abstand der Kreise entspricht dabei dem Druckverlust Δp(tᵥ) zum jeweiligen Zeitpunkt (tᵥ). Erkennbar liegt der Ausgangsdruckwert pₐᵤₛ(tᵥ) bei allen ermittelten Datentupeln auf einer dem Ausgangsdrucksollwert p_{booster} entsprechenden Linie, was verdeutlicht, dass anstelle der Ist-Ausgangsdruckwerte pₐᵤₛ(tᵥ) der Ausgangsdrucksollwert p_{booster} verwendet werden kann, ohne bedeutende Abweichungen und damit Verschlechterung in der Qualität des Verfahrens in Kauf nehmen zu müssen.

Durch die Zuordnung der Datentupel zu einem der Volumenstromdatenintervalle ΔQd₁, ... ΔQdₙ erhält man im Ergebnis für jedes Volumenstromdatenintervall ΔQdᵢ eine Menge m an Druckverlustwerten Δp_{i,j} (mit i = 1 ...n; j = 1 ... m), die zur Berechnung der jeweiligen partiellen Druckkurve verwendet werden können. Dies ist in Figur 5 veranschaulicht. An dieser Stelle sei darauf hingewiesen, dass obwohl zuvor im Falle der Verwendung von zwei oder mehr Systemstellen 5a, 5a, hinsichtlich ihres Ortes differenziert wurde, nämlich indem bei dem entsprechenden Systemdruck p_{sys,k} durch den Index k dieser Ort referenziert wurde, es letztendlich auf den Ort der Erfassung nicht ankommt. Denn von Bedeutung sind letztendlich nur die Höhe der Druckverluste und deren Zuordnung zu einem Volumenstromdatenintervall ΔQdᵢ. Bei zwei Systemstellen 5a, 5b, verdoppelt sich lediglich die in derselben Zeitspanne erfasste Menge an Datentupeln.

Dasselbe Ergebnis wie in Figur 5 wird erreicht, wenn die Schritte der Intervallzuordnung und Druckverlustberechnung vertauscht werden. So kann gemäß einer anderen Ausführungsvariante zunächst aus dem Systemdruckwert p_{sys}(tᵥ), p_{sys,k}(tᵥ) und dem Ausgangssollwert p_{booster} der Pumpstation 1 oder dem ermitteln Ausgangsdruckwert pₐᵤₛ(tᵥ) eines jeden Datentupels durch Differenzbildung ein Druckverlust Δp(tᵥ) vom Ausgang der Pumpstation 1 zu der Systemstelle 5, 5a, 5b ermittelt werden, und anschließend dieser ermittelte Druckverlust Δp(tᵥ) anhand des Volumenstromwerts Q(tᵥ) des jeweiligen Datentupels einem Volumenstromdatenintervall ΔQdᵢ zugeordnet werden. Auf den Zeitbezug kommt es dann nicht mehr an. Der Druckverlust Δp kann vielmehr als j-ter Wert des i-ten Volumenstromdatenintervalls ΔQdᵢ angegeben werden.

Die Volumenstromintervalle ΔQ₁, ..., ΔQₙ sind abgeschlossene Teilbereiche des Volumenstrombereichs, der von der Pumpstation 1 gefördert werden kann. Dieser Volumenstrombereich erstreckt sich von Q = 0 bis Q = Qₘₐₓ, vgl. Figur 4, für den Fall, dass alle Pumpen 17 der Pumpstation 1 gleichzeitig in Betrieb sind. Die Intervalle werden somit jeweils nach unten durch einen Minimalwert oder Anfangswert und nach oben durch einen Maximalwert (Endwert) begrenzt, wobei der Maximalwert eines Volumenstromintervalls ΔQ₁ dem Minimalwert des nächst höheren Volumenstromintervalls ΔQᵢ₊₁ bzw. wobei der Minimalwert eines Volumenstromintervalle ΔQᵢ dem Maximalwert des nächst niedrigeren Volumenstromintervalls ΔQᵢ₋₁ entspricht. Die Volumenstromintervalle ΔQ₁, ..., ΔQₙ liegen somit lückenlos aneinander. Für eine mathematisch exakte Intervalldefinition dürfen diese Werte natürlich nur einem der Intervalle zugeordnet werden.

Erfindungsgemäß wird für jedes Volumenstromintervalle ΔQ₁, ..., ΔQₙ eine partielle Druckkurve festgelegt. Die Anzahl n an Volumenstromintervallen ΔQ₁, ..., ΔQₙ respektive die entsprechende Anzahl an partiellen Druckkurven kann grundsätzlich frei gewählt werden. Um eine gute Anpassung des Ausgangsdrucks der Pumpstation 1 an die volumenstromabhängigen Druckverluste des hydraulischen Systems zu gewährleisten, sollten mindestens 6 oder 8 Volumenstromintervalle ΔQ₁, ..., ΔQₙ verwendet werden. Das Verfahren ist aber ebenso ausführbar, wenn nur 4 Volumenstromintervalle ΔQ₁, ..., ΔQₙ verwendet werden. Es versteht sich von selbst, dass die Anpassung der Regelkurve an die volumenstromabhängigen Druckverluste des hydraulischen Systems umso genauer ist, je mehr Volumenstromintervallen ΔQ₁, ..., ΔQₙ verwendet werden. Ferner kann bei größeren Pumpstationen 1, d.h. solchen mit leistungsstärkeren Pumpen 17 oder mehr als 2 Pumpen 17, die auch entsprechend einen größeren Volumenstrombereich abdecken, die Anzahl n an Volumenstromintervallen ΔQ₁ ..., ΔQₙ größer gewählt werden, als bei der in den Figuren 1 und 2 gezeigten Pumpstation 1. So können durchaus auch 20 oder 30 Volumenstromintervallen ΔQ₁, ..., ΔQₙ sinnvoll sein.

Gemäß einer Ausführungsvariante können die Volumenstromintervallen ΔQ₁, ..., ΔQₙ bereits vor der Durchführung des erfindungsgemäßen Verfahrens festgelegt sein. Beispielsweise können die Volumenstromintervalle eine Breite von 0,5 m³/h bis 3 m³/h, insbesondere 1 m³/h aufweisen. Die Festlegung kann aber auch durch die Festlegung der Anzahl n erfolgen, wobei dann entsprechend der von der Pumpstation 1 förderbare Volumenstrombereich 0 ... Qₘₐₓ in diese Anzahl n Volumenstromintervallen ΔQ₁ ..., ΔQₙ unterteilt wird oder ist. Geeigneterweise weisen die Volumenstromintervalle ΔQ₁, ..., ΔQₙ dann eine im Wesentlichen gleiche Breite auf, wodurch die Unterteilung vereinfacht wird.

Es ist aber nicht zwingend erforderlich, dass die Volumenstromintervalle ΔQ₁, ..., ΔQₙ alle eine im Wesentlichen gleiche Breite aufweisen. So kann z.B. eine Einteilung alle 1m³/h vorgenommen werden, wobei das letzte Intervall bei Qₘₐₓ endet und schmaler ist als 1m³/h. Alternativ kann vorgesehen werden, dass im Teillastbereich mehr Intervalle liegen, als im Vollast- oder Niedriglastbereich. Die Intervallbreite ist dann im Teillastbereich entsprechend kleiner, so dass hier eine genauere Anpassung an die tatsächlichen Duckverluste im hydraulischen Netzwerk möglich ist. Somit können alternativ oder in Kombination zur Festlegung der Anzahl n, auch die Grenzwerte und damit die Lagen der Volumenstromintervallen ΔQ₁, ..., ΔQₙ bereits vor der Durchführung des erfindungsgemäßen Verfahrens festgelegt sein.

Gemäß einer anderen Ausführungsvariante können die Volumenstromintervalle ΔQ₁, ..., ΔQₙ während des erfindungsgemäßen Verfahrens, d.h. dynamisch im Betrieb, in Abhängigkeit der ermittelten Druck- und Volumenstromwerte festgelegt werden. Die Festlegung kann die Anzahl n und/ oder die Breite der Volumenstromintervalle ΔQ₁, ..., ΔQₙ betreffen. So kann der von der Pumpstation 1 förderbare Volumenstrombereich 0 ... Qₘₐₓ in Abhängigkeit der ermittelten Druck- und Volumenstromwerte in die Anzahl n an Volumenstromintervallen ΔQ₁, ..., ΔQₙ unterteilt werden. Dies kann beispielsweise anhand der volumenstrombezogenen Dichte der Datentupel erfolgen, d.h. aufgrund der Anzahl der in einem bestimmten Volumenstrombereich vorkommenden Druckwerte. So können beispielsweise einem Volumenstrombereich, in dem sich Datentupel häufen, schmalere Volumenstromintervalle, d.h. mehr Volumenstromintervalle, verwendet werden als in einem anderen Volumenstrombereich gleicher Breite, in dem sich weniger Datentupel befinden. Auf diese Weise wird eine bedarfsabhängige Feinjustierung der Regelkurve automatisch vorgenommen. Besonders einfach ist es, die Breite der Volumenstromintervalle ΔQ₁, ..., ΔQₙ so zu wählen, dass sie dieselbe oder im Wesentlichen dieselbe Anzahl an Datentupeln umfassen.

Die Volumenstromdatenintervalle ΔQd₁, ..., ΔQdₙ sind ebenfalls abgeschlossene Teilbereiche des Volumenstrombereichs 0...Qₘₐₓ, der von der Pumpstation 1 gefördert werden kann. Hinsichtlich ihrer Festlegung und Breite gilt das zuvor zu den Volumenstromintervallen ΔQ₁ ..., ΔQₙ Gesagte. Sie werden somit ebenfalls jeweils nach unten durch einen Minimalwert und nach oben durch einen Maximalwert begrenzt. Die Volumenstromdatenintervalle ΔQd₁, ..., ΔQdₙ bilden eine Art Datencontainer für die Zuordnung der Datentupel oder der berechneten Druckverluste Δp_{i,j} zu einem Volumenstrombereich. Jedes Volumenstromdatenintervall ΔQdᵢ korreliert mit einem Volumenstromintervall ΔQᵢ. Dies bedeutet, dass jedes Volumenstromdatenintervall ΔQdᵢ einem der Volumenstromintervalle ΔQᵢ zugeordnet ist. Im einfachsten Fall sind die Volumenstromintervalle ΔQ₁, ..., ΔQₙ deckungsgleich mit den Volumenstromdatenintervallen ΔQd₁, ..., ΔQdₙ. Dies ist bei den Beispielen in den Figuren 5 bis 9 der Fall. Alternativ können die Volumenstromintervalle ΔQ₁, ..., ΔQₙ aber auch versetzt zu den Volumenstromdatenintervallen ΔQd₁, ..., ΔQdₙ liegen. Dies ist beispielsweise bei dem Beispiel in Figur 11 der Fall, der nachfolgend noch beschrieben wird. Hier liegen die partiellen Druckkurven (die Volumenstromintervalle ΔQ₁, ..., ΔQₙ) volumenstrombezogen versetzt zu den Datencontainern (den Volumenstromdatenintervallen ΔQd₁, ..., ΔQdₙ), so dass die Definition der Druckkurven nicht für dieselben Volumenstromintervalle erfolgt, für die die Zuordnung der Datentupel oder der Druckverluste erfolgt.

Ausgehend von den berechneten, volumenstromdateninterverall-bezogenen Druckverlusten Δp_{i,j} kann für jedes Volumenstromdatenintervall ΔQdᵢ aus den, insbesondere der Gesamtheit der diesem Volumenstromdatenintervall ΔQdᵢ zugeordneten Druckverluste(n) Δp_{i,j} ein Repräsentanzwert Δp_{rep,i} bestimmt werden, der einen Druckverlust für das jeweilige Volumenstromdateninterverall bzw. für den das Volumenstromdateninterverall abdeckenden Volumenstrombereich repräsentiert. Durch den Repräsentanzwert Δp_{rep,i} werden die einem Volumenstromdatenintervall direkt oder indirekt zugeordneten Druckverluste zu einem repräsentativen Wert vereint.

Als Repräsentanzwert Δp_{rep,i} kann beispielsweise der Maximalwert der dem entsprechenden Volumenstromdatenintervall ΔQd₁, ..., ΔQdₙ zugeordneten Druckverluste Δp_{i,j} sein. Entsprechend ist aus den zugeordneten Druckverluste Δp_{i,j} der größte Wert herauszufiltern. Alternativ kann als Repräsentanzwert Δp_{rep,i} der arithmetische Mittelwert oder ein Quantil im Bereich von 75% bis 95% der Gesamtheit der dem entsprechenden Volumenstromdatenintervall ΔQd₁, ..., ΔQdₙ zugeordneten Druckverluste Δp_{i,j} verwendet werden. Durch das Quantil wird sichergestellt, dass Ausreißer in den berechneten Druckverlusten nach oben bei der Bestimmung des Repräsentanzwerts nicht berücksichtigt werden, so dass zu hohe Drücke durch die Pumpstation vermieden und damit Energie eingespart wird. Die Bildung des arithmetischen Mittelwerts der zugeordneten Druckverlustwerte eines Volumenstromintervalls führt dazu, dass sowohl Abweichungen nach oben als auch nach unten ausgeglichen bzw. gemittelt werden.

Figur 6 veranschaulicht das Ergebnis der Ermittlung eines Repräsentanzwert Δp_{rep,1}, Δp_{rep,2}, Δp_{rep,3}, ... Δp_{rep,n} für jedes der Volumenstromdatenintervall ΔQd₁, ..., ΔQdₙ, wobei hier aus der Menge der einem jeweiligen Volumenstromdatenintervall ΔQdᵢ zugeordneten Druckverluste Δp_{i,j} jeweils das Maximum genommen ist. Diese Repräsentanzwerte Δp_{rep,i} besagen somit, dass es für das entsprechende Volumenstromintervall keinen höheren Druckverlust gibt oder zumindest während des zurückliegenden Zeitraums der Erfassung der Druck- und Volumenstromwerte nicht gegeben hat.

In vorteilhafter Weiterbildung kann anschließend allen Repräsentanzwerten Δp_{rep,1} ... Δp_{rep,n} ein gemeinsamer Vorgabedruckwert pₛₑₜ hinzuaddiert werden. Dieser Vorgabedruckwert pₛₑₜ kann demjenigen Druck entsprechen, den man an einer Entnahmestelle 3 mindestens haben möchte, im Jargon auch Komfortdruck genannt. Da die Repräsentanzwerte Δp_{rep,i} den maximalen Druckverlust im jeweiligen Volumenstromdatenintervall ΔQd₁, ..., ΔQdₙ angeben, wird dieser Komfortdruck auch an allen Entnahmestellen 3 bei jedem Volumenstrom erreicht. Durch diese Addition erhält man einen intervallbezogenen Solldruck für die Pumpstation 1, der für das entsprechende Volumenstromintervall mindestens erreicht werden muss, um den Komfortdruck zu gewährleisten.

Von diesem Grundgedanken umfasst, ist auch eine Variante, bei der die Ermittlung der Repräsentanzwerte Δp_{rep,i} und die Addition des Vorgabedruckwerts pₛₑₜ zeitlich vertauscht sind. So kann gemäß einer alternativen Ausführungsvariante zunächst den Druckverlusten Δp_{i,j} der gemeinsame Vorgabedruckwert pₛₑₜ hinzuaddiert und anschließend der jeweilige Repräsentanzwert Δp_{rep,i} bestimmt werden.

Durch die Addition des Vorgabedruckwerts pₛₑₜ werden die Repräsentanzwerte Δp_{rep,i} in Figur 6 um pₛₑₜ angehoben. Das Ergebnis dieser Anhebung kann Figur 7 entnommen werden. Die angehobenen Repräsentanzwerte Δp_{rep,i} können nun zur Definition der partiellen Druckkurven verwendet werden.

Gemäß einer Ausführungsvariante können die partiellen Druckkurven p_{soll,1}(Q), ... p_{soll,n}(Q) Konstantdruck-Kurven sein. In diesem Fall ist jede Druckkurve p_{soll,i}(Q) durch einen konstanten Solldruck festgelegt. Diese Variante ist in Figur 7 veranschaulicht. Die aus der Gesamtheit der partiellen Druckkurven p_{soll,1}(Q), ... p_{soll,n}(Q) gebildete Regelkurve pₛₒₗₗ(Q) ist dann unstetig. Sie besitzt an den Intervallgrenzen, d.h.im Übergang von einer partiellen Druckkurve zur nächsten einen Sprung.

Sofern die Repräsentanzwerte Δp_{rep,i} aus der Summe der Druckverluste Δp_{i,j} und dem Vorgabewert pₛₑₜ ermittelt worden sind, kann der konstante Solldruck der entsprechenden Druckkurve p_{soll,i}(Q) direkt dem Repräsentanzwert Δp_{rep,i} desjenigen Volumenstromdatenintervalls ΔQdᵢ entsprechen, für das die entsprechende partielle Druckkurve p_{soll,i}(Q) zumindest teilweise definiert wird. Sofern der Vorgabewert pₛₑₜ aber noch nicht in den Repräsentanzwerten Δp_{rep,i} berücksichtigt ist, kann alternativ der konstante Solldruck der entsprechenden Druckkurve p_{soll,i}(Q) der Summe aus dem Vorgabedruckwert pₛₑₜ und dem Repräsentanzwert Δp_{rep,i} desjenigen Volumenstromdatenintervalls ΔQdᵢ entsprechen, für das die entsprechende partielle Druckkurve p_{soll,i} zumindest teilweise definiert wird. Eben diese zweitgenannte Möglichkeit zeigt Figur 7, in der die partiellen Druckkurven p_{soll,1}(Q), ... p_{soll,n}(Q) durch die Summe des gemeinsamen Vorgabewerts pₛₑₜ und dem entsprechenden Repräsentanzwert Δp_{rep,i} des jeweiligen Volumenstromdatenintervalls ΔQdᵢ definiert werden. Da die Volumenstromdatenintervalle ΔQd₁, ..., ΔQdₙ in Figur 7 deckungsgleich mit den Volumenstromintervallen ΔQ₁, ..., ΔQₙ liegen, erfolgt die Definition der partiellen Druckkurven p_{soll,1}(Q), ... p_{soll,n}(Q) hier nicht nur teilweise für ein jeweiliges Volumenstromdatenintervall ΔQdᵢ sondern vollständig. Wären die Volumenstromdatenintervalle ΔQd₁, ..., ΔQdₙ zu den Volumenstromintervallen ΔQ₁, ..., ΔQₙ verschoben, wäre dies nicht so, wie es in Figur 11 der Fall ist.

Gemäß einer anderen Ausführungsvariante können die partiellen Druckkurven p_{soll,1}(Q), ... p_{soll,n}(Q) Proportionaldruck-Kurven sein. In diesem Fall ist jede partielle Druckkurve p_{soll,i}(Q) durch einen linear mit dem Volumenstrom Q ansteigenden Solldruck pₛₒₗₗ(Q) festgelegt. Diese Variante ist in Figuren 8 und 9 veranschaulicht. Die aus der Gesamtheit der partiellen Druckkurven p_{soll,1}(Q), ... p_{soll,n}(Q) gebildete Regelkurve pₛₒₗₗ(Q) ist dann stetig. Sie besitzt allerdings an den Intervallgrenzen, einer partiellen Druckkurve p_{soll,i}(Q) zur nächsten p_{soll,i+1}(Q) einen Knick.

Figur 8 zeigt, dass der für ein Volumenstromdatenintervall ΔQdᵢ ermittelte und festgelegte Repräsentanzwert Δp_{rep,i} im Vergleich zu einer partiellen Konstantdruckkurve nur den Solldruck am Anfang der für dieses Volumenstromdatenintervall ΔQdᵢ bestimmten partiellen Druckkurve p_{soll,i}(Q) definiert. Demgegenüber bestimmt der für das nächste Volumenstromdatenintervall ΔQdᵢ₊₁ ermittelte und festgelegte Repräsentanzwert Δp_{rep,i+1} den Solldruck am Ende dieser partiellen Druckkurve p_{soll,i}(Q). Die partielle Druckkurve p_{soll,i}(Q) wird dann durch die Linie zwischen den beiden Repräsentanzwerten Δp_{rep,i} und Δp_{rep,i+1} definiert. Da Figur 8 auf Figur 5 aufbaut, fehlt es hier jedoch noch an dem addierten Vorgabedruckwert pₛₑₜ. Dieser ist in Figur 9 berücksichtigt.

Sofern also die Repräsentanzwerte Δp_{rep,i} aus der Summe der Druckverluste Δp_{i,j} und dem Vorgabewert pₛₑₜ ermittelt worden sind, kann der lineare Solldruck der entsprechenden Druckkurve p_{soll,i}(Q) so gebildet sein, dass er von dem durch den Repräsentanzwert Δp_{rep,i} desjenigen Volumenstromdatenintervalls ΔQd₁, für das die entsprechende partielle Druckkurve p_{soll,i}(Q) zumindest teilweise definiert wird, gebildeten ersten Druckwert, zu dem durch den Repräsentanzwert Δp_{rep,i+1} des nächst folgenden Volumenstromdatenintervalls ΔQdᵢ₊₁ gebildeten zweiten Druckwert ansteigt oder abfällt. Sofern der Vorgabewert pₛₑₜ aber noch nicht in den Repräsentanzwerten Δp_{rep,i} berücksichtigt ist, kann -wie in Figur 9- der lineare Solldruck der entsprechenden Druckkurve p_{soll,i}(Q) alternativ so gebildet sein, dass er von dem durch die Summe aus dem Vorgabedruckwert pₛₑₜ und dem Repräsentanzwert Δp_{rep,i} desjenigen Volumenstromdatenintervalls ΔQd₁, für das die entsprechende partielle Druckkurve p_{soll,i}(Q) zumindest teilweise definiert wird, gebildeten ersten Druckwert, zu dem durch die Summe aus dem Vorgabedruckwert pₛₑₜ und dem Repräsentanzwert Δpᵢ₊₁ des nächst folgenden Volumenstromdatenintervalls ΔQdᵢ₊₁ gebildeten zweiten Druckwert ansteigt oder abfällt.

Vorzugsweise kann die partielle Proportionaldruck-Kurve für das i-te Volumenstromintervall ΔQᵢ nach der Gleichung: ${p}_{soll , i} \left(Q\right) = {p}_{set} + {Δ}_{prep , i} + \left({Δp}_{rep , i + 1}-{Δp}_{rep , i}\right) / \left({ΔQ}_{i , max}-{ΔQ}_{i , min}\right) ⋅ \left(Q-{Q}_{i , min}\right)$ bestimmt werden oder sein, wobei
p_{soll,i} der volumenstromabhängige Druck-Sollwert für das i-te Volumenstromintervall,
Q der Volumenstrom,
Pset der Vorgabedruckwert,
Δp_{rep,1} der Repräsentanzwert für das i-te Volumenstromdatenintervall,
Δp_{rep,i+1} der Repräsentanzwert für das (i+1)-te Volumenstromdatenintervall,
ΔQ_{i,max} der Maximalwert (Endwert) des Volumenstroms im i-ten Volumenstromintervall ist.
ΔQ_{i,min} der Minimalwert (Anfangswert) des Volumenstroms im i-ten Volumenstromintervall ist.

Anhand dieses mathematischen Zusammenhang lässt sich in Abhängigkeit des Volumenstroms Q auf einfache Weise der Ausgangsdruck pₐᵤₛ = p_{soll,i}(Q) der Pumpvorrichtung 1 für alle Volumenstromintervalle einstellen.

Gemäß einer wiederum anderen Ausführungsvariante können ein Teil der partiellen Druckkurven p_{soll,1}(Q), ... p_{soll,n}(Q) Konstantdruck-Kurven und der übrige Teil Proportionaldruck-Kurven sein. Eine solche Mischvariante ist in Figur 11 gezeigt, bei der die erste und die letzte partielle Druckkurve Druckkurven p_{soll,1}(Q), p_{soll,n}(Q) Konstantdruck-Kurven und die zwischen diesen liegenden partiellen Druckkurven p_{soll,2}(Q), ..., p_{soll,n-1}(Q) Proportionaldruck-Kurven sind.

Gegebenenfalls kann der Fall eintreten, dass die Pumpstation 1 während des Zeitraums der Erfassung der Druck- und Volumenstromwerte nicht in allen Volumenstrombereichen betrieben wird, so dass nicht zu allen Volumenstromdatenintervallen ΔQd₁, ..., ΔQdₙ Werte vorliegen. Vorzugsweise kann in dem Fall, dass einem der Volumenstromdatenintervalle ΔQdᵢ kein Datentupel oder kein Druckverlust Δp(tᵥ), Δpₖ(tᵥ) zugeordnet worden ist, als Repräsentanzwert Δp_{rep,i} für dieses Volumenstromdatenintervall ΔQdᵢ der Repräsentanzwert Δp_{rep,i-1}, Δp_{rep,i+1} des vorhergehenden oder nachfolgenden Volumenstromdatenintervalls ΔQdᵢ₋₁ ΔQdᵢ₊₁ verwendet werden. Dies stellt sicher, dass die Regelkurve für den gesamten Volumenstrombereich der Pumpstation 1 definiert werden kann.

Figur 10 veranschaulicht eine Ausführungsvariante, bei der die Repräsentanzwerte Δp_{rep,1}, ... Δp_{rep,n} nicht dem Anfang der Volumenstromdatenintervallen ΔQd₁, ..., ΔQdₙ zugeordnet werden, sondern etwa der Mitte. Dies führt dazu, dass die Definition der partiellen Druckkurven p_{soll,1}(Q), ... p_{soll,n}(Q) die Volumenstromdatenintervalle ΔQd₁, ..., ΔQdₙ übergreift. Sie verlaufen jeweils von der Mitte des einen Volumenstromdatenintervalls ΔQdᵢ zur Mitte des nächsten Volumenstromdatenintervalls ΔQdᵢ₊₁. Die Volumenstromintervallen ΔQ₁, ..., ΔQₙ haben somit zwar dieselbe Breite wie die Volumenstromdatenintervallen ΔQd₁, ..., ΔQdₙ sie sind zu diesen jedoch um die halbe Breite versetzt. Dies ist in Figur 11 dargestellt, die den Verlauf der finalen partiellen Druckkurven p_{soll,1}(Q), ... p_{soll,n}(Q) zeigt.

Bei der in Figur 11 veranschaulichten Ausführungsvariante hat das erste Volumenstromintervall ΔQ₁ nur die halbe Breite der übrigen Volumenstromintervalle ΔQ₂, ..., ΔQₙ. Dies zeigt, dass nicht alle Volumenstromintervalle ΔQ₁, ..., ΔQₙ dieselbe Breite haben müssen.

Bei der in Figur 11 veranschaulichten Ausführungsvariante ist ferner zu bemerken, dass für das erste Volumenstromintervall ΔQ₁ eine partielle Konstantdruckkurve definiert ist, deren Sollwert durch den dem ersten Volumenstromintervall ΔQ₁ zugeordneten Repräsentanzwert Δp_{rep,1} definiert ist. Demgegenüber sind für die übrigen Volumenstromintervalle ΔQ₂, ..., ΔQₙ partielle Proportionaldruckkurven definiert. Dies zeigt, dass nicht alle partiellen Druckkurven dieselbe Ordnung haben müssen.

Es sei ferner angemerkt, dass die maximale Pumpenkurve M den Betriebsbereich der Pumpstation 1 begrenzt. Es können somit keine Betriebspunkte jenseits dieser Pumpenkurve M erreicht werden. Die Pumpenkurve M überlagert somit die Regelkurve pₛₒₗₗ(Q) in dem oder in den letzten Volumenstromintervall(en) derart, dass Betriebspunkte auf der zum letzten oder gegebenenfalls auch vorletzten Volumenstromintervall ΔQₙ gebildeten partiellen Druckkurve p_{soll, n}(Q), die jenseits der maximale Pumpenkurve M liegen würden, auf der maximale Pumpenkurve M liegen.

Figuren 3a und 3b zeigen nun noch eine grafische Darstellung eines ersten und zweiten erfindungsgemäßen Verfahrensablaufs in seinen grundsätzlichen Schritten. In einem ersten Schritt 11 erfolgt bei beiden Varianten die Ermittlung von Datentupeln aus Druck- und Volumenstromwerten. Bei dem ersten Verfahrensablauf in Figur 3a folgt dann in Schritt 12a die Zuordnung der Datentupel zu einem Volumenstromdatenintervall, woran sich in Schritt 13a die Berechnung eines Druckverlusts für jedes Datentupel anschließt. Diese beiden Schritte sind in dem zweiten Verfahrensablauf in Figur 3b vertauscht, wobei hier in Schritt 12a zunächst die Berechnung eines Druckverlusts für jedes Datentupel erfolgt und anschließend in Schritt 13a diese Druckverluste jeweils einem Volumenstromdatenintervall zugeordnet werden. Die nachfolgenden Schritte 14, 15, 16 sind wieder bei beiden Varianten gleich. Aus den berechneten Druckverlusten wird ein Repräsentanzwert für jedes Volumenstromdatenintervall bestimmt, Schritt 14. Aus jedem Repräsentanzwert wird anschließend jeweils eine partielle Druckkurve für jedes mit dem entsprechenden Volumenstromdatenintervall korrelierte Volumenstromintervall definiert, Schritt 15, woran sich dann die Regelung der Pumpstation entlang der durch die Gesamtheit der partiellen Druckkurven gebildeten Regelkurve anschließt, Schritt 16. Das Verfahren wird sodann wiederholt. Nach Schritt 16 wird es bei Schritt 11 fortgeführt und somit die definierte Regelkurve dynamisch, insbesondere immer wieder angepasst. Die Bildung der partiellen Druckkurven kann wie zuvor beschrieben werden. Dabei können die partielle Druckkurven Konstantdruckkurven, oder Proportionaldruckkurven oder zum Teil Konstantdruckkurven und zum anderen Teil Proportionaldruckkurven sein.

Das erfindungsgemäße Verfahren kann gemäß einer Variante im Rahmen einer Inbetriebnahmeprozedur unmittelbar nach der Installation der Pumpstation 1 ausgeführt werden. Wird das Verfahren gestartet, so muss lediglich nacheinander eine der Entnahmestellen 3 und/ oder zwei oder mehr, insbesondere alle Entnahmestellen 3 gleichzeitig geöffnet werden. Zumindest sollte auch der Schlechtpunkte darunter sein. Dies hat den Vorteil, dass für den gesamten förderbaren Volumenstrombereich der Pumpstation 1 Druck- und Volumenstromwerte in kurzer Zeit aufgenommen werden können. Anschließend kann die Datenerfassung, Schritt 11, beendet und mit der Auswertung, Schritte 12 bis 15, begonnen werden.

Alternativ kann das erfindungsgemäße Verfahren unabhängig von der Installation der Pumpstation 1 im Rahmen ihres bestimmungsgemäßen Betriebs erfolgen. Dies bedingt zwar einen längeren Zeitraum, bis ausreichend viele Druck- und Volumenstromwerte erfasst sind. Es entfällt jedoch die Inbetriebnahmeprozedur für die Datenermittlung. Bei beiden Varianten kann die Pumpstation zunächst gemäß einer über dem gesamten Volumenstrom konstanten Druckkurve geregelt werden.

### Bezugszeichenliste

- 1: Pumpstation
- 2: lokale Versorgungsleitung
- 3: Verbraucher, Entnahmestelle
- 4: Ausgang der Pumpstation mit Drucksensor
- 5, 5a, 5b: Systemstellemit Drucksensor
- 6: Volumenstromsensor
- 7: Steuer- und Regelungseinheit
- 8: Druckleitung
- 9: zentrale Versorgungsleitung
- 10: Gebäude
- 11: Schritt Betriebswertaufnahme
- 12a: Schritt Datentupelzuordnung
- 12b: Schritt Druckverlustberechnung
- 13a: Schritt Druckverlustberechnung
- 13b: Schritt Druckverlustzuordnung
- 14: Schritt Repräsentanzwertbestimmung
- 15: Schritt Bildung der partiellen Druckkurven
- 16: Schritt Regelung der Pumpstation anhand partieller Druckkurven
- 17: Zuleitung
- 18: Pumpe

## Patentansprüche

1. Verfahren zur Regelung einer Pumpstation (1) in einem hydraulischen Netzwerk, die ein zu mindestens einem Verbraucher (3) zu förderndes Medium unter Druck setzt, wobei der Druck in Abhängigkeit des Volumenstroms (Q) durch die Pumpstation (1) gemäß einer Regelkurve eingestellt wird, **dadurch gekennzeichnet, dass** die Regelkurve aus einer Mehrzahl partieller Druckkurven (p_{soll,1}(Q), ..., p_{soll,n}(Q)) gebildet wird, die jeweils für ein Volumenstromintervall (ΔQ₁, ...,ΔQₙ) einer der Mehrzahl entsprechenden Anzahl (n) lückenlos aneinander angrenzender Volumenstromintervalle (ΔQ₁, ΔQₙ) auf der Grundlage ermittelter und intervallbezogen auszuwertender Druck- und Volumenstromwerte des Netzwerks definiert werden.

2. Verfahren nach Anspruch 1, **dadurch gekennzeichnet, dass** die Druck- und Volumenstromwerte Datentupel mit zumindest folgenden, einander zeitlich zugeordnete Werten umfassen:
- einen Systemdruckwert (p_{sys}(tᵥ), p_{sys,k}(tᵥ)) des an einer Systemstelle (5, 5a, 5b) anliegenden Systemdrucks (p_{sys}, p_{sys,k}) und
- einen Volumenstromwert (Q(tᵥ)) des fließenden Volumenstroms (Q).

3. Verfahren nach Anspruch 2, **dadurch gekennzeichnet, dass** die Datentupel ferner einen Ausgangsdruckwert (pₐᵤₛ(tᵥ)) des am Ausgang der Pumpstation (1) aktuell anliegenden Ausgangsdrucks (pₐᵤₛ) umfassen.

4. Verfahren nach Anspruch 2 oder 3, **dadurch gekennzeichnet, dass** die Datentupel anhand ihres jeweiligen Volumenstromwerts (Q(tᵥ)) jeweils einem Volumenstromdatenintervall (ΔQdᵢ) zugeordnet werden, das mit einem der Volumenstromintervalle (ΔQᵢ) korelliert, und dass aus dem Systemdruckwert (p_{sys}(tᵥ), p_{sys,k}(tᵥ)) und einem Ausgangsdrucksollwert (p_{booster}) der Pumpstation (1) oder dem ermittelten Ausgangsdruckwert (pₐᵤₛ(tᵥ)) eines jeden Datentupels durch Differenzbildung ein Druckverlust (Δp_{i,j}) vom Ausgang der Pumpstation (1) zu der Systemstelle (5, 5a, 5b) ermittelt wird.

5. Verfahren nach Anspruch 2 oder 3, **dadurch gekennzeichnet, dass** aus dem Systemdruckwert (p_{sys}(tᵥ), p_{sys,k}(tᵥ)) und einem Ausgangssollwert (p_{booster}) der Pumpstation (1) oder dem ermitteln Ausgangsdruckwert (pₐᵤₛ(tᵥ)) eines jeden Datentupels durch Differenzbildung ein Druckverlust (Δp_{i,j}) vom Ausgang der Pumpstation (1) zu der Systemstelle(5, 5a, 5b) ermittelt wird, und dass dieser Druckverlust (Δp_{i,j}) anhand des Volumenstromwerts (Q(tᵥ)) des jeweiligen Datentupels einem Volumenstromdatenintervall (ΔQdᵢ) zugeordnet wird, das mit einem der Volumenstromintervalle (ΔQᵢ) korelliert.

6. Verfahren nach Anspruch 4 oder 5, **dadurch gekennzeichnet, dass** für jedes Volumenstromdatenintervall (ΔQdᵢ) aus den, insbesondere der Gesamtheit der diesem Volumenstromdatenintervall (ΔQdᵢ) zugeordneten Druckverluste(n) (Δpᵢⱼ) ein Repräsentanzwert (Δp_{rep,i}) bestimmt wird.

7. Verfahren nach Anspruch 6, **dadurch gekennzeichnet, dass** allen Repräsentanzwerten (Δp_{rep,i}) ein gemeinsamer Vorgabedruckwert (pₛₑₜ) hinzuaddiert wird oder dass den Druckverlusten (Δp(tᵥ), Δpₖ(tᵥ)) zunächst ein gemeinsamer Vorgabedruckwert (pₛₑₜ) hinzuaddiert wird und anschließend der jeweilige Repräsentanzwert (Δp_{rep,i}) bestimmt wird.

8. Verfahren nach Anspruch 6 oder 7, **dadurch gekennzeichnet, dass** in dem Fall, dass einem der Volumenstromdatenintervalle (ΔQdᵢ) kein Datentupel oder kein Druckverlust (Δp(tᵥ), Δpₖ(tᵥ)) zugeordnet worden ist, als Repräsentanzwert (Δp_{rep,i}) für dieses Volumenstromdatenintervall (ΔQdᵢ) der Repräsentanzwert (Δp_{rep,i-1}, Δp_{rep,i+1}) des vorhergehenden oder nachfolgenden Volumenstromdatenintervalls (ΔQdᵢ₋₁, ΔQdᵢ₊₁) verwendet wird.

9. Verfahren nach Anspruch 7 oder 8, **dadurch gekennzeichnet, dass** eine, mehrere oder alle partiellen Druckkurven (p_{soll,1}(Q), ... p_{soll,n}(Q)) Konstantdruck-Kurven sind, deren Solldruck jeweils dem Repräsentanzwert (Δp_{rep,i}) oder der Summe aus dem Vorgabedruckwert (pₛₑₜ) und dem Repräsentanzwert (Δp_{rep,i}) desjenigen Volumenstromdatenintervalls (ΔQdᵢ) entspricht, für das die entsprechende partielle Druckkurve (p_{soll,i}) zumindest teilweise definiert wird.

10. Verfahren nach Anspruch 7, 8 oder 9, **dadurch gekennzeichnet, dass** eine, mehrere oder alle partiellen Druckkurven (p_{soll,1}(Q), ... p_{soll,n}(Q)) Proportionaldruck-Kurven sind, deren Solldruck jeweils von dem durch den Repräsentanzwert (Δpᵢ) oder die Summe aus dem Vorgabedruckwert (pₛₑₜ) und dem Repräsentanzwert (Δp_{rep,i}) desjenigen Volumenstromdatenintervalls (ΔQdᵢ), für das die entsprechende partielle Druckkurve (p_{soll,i}(Q)) zumindest teilweise definiert wird, gebildeten ersten Druckwert, zu dem durch den Repräsentanzwert (Δpᵢ₊₁) oder die Summe aus dem Vorgabedruckwert (pₛₑₜ) und dem Repräsentanzwert (Δpᵢ₊₁) des nächst folgenden Volumenstromdatenintervalls (ΔQdᵢ) gebildeten zweiten Druckwert ansteigt oder abfällt.

11. Verfahren nach einem der Ansprüche 6 bis 10, **dadurch gekennzeichnet, dass** der Repräsentanzwert (Δp_{rep,i}) der Maximalwert, der arithmetische Mittelwert oder ein Quantil im Bereich von 75% bis 95% der Gesamtheit der dem entsprechenden Volumenstromdatenintervall (ΔQd₁, ..., ΔQdₙ) zugeordneten Druckverluste (Δp_{i,j}) ist.

12. Verfahren nach einem der vorherigen Ansprüche, **dadurch gekennzeichnet, dass** die Volumenstromintervalle (ΔQ₁, ..., ΔQₙ) eine im Wesentlichen gleiche Breite aufweisen.

13. Verfahren nach einem der vorherigen Ansprüche, **dadurch gekennzeichnet, dass** der von der Pumpstation (1) förderbare Volumenstrombereich (0 ... Qₘₐₓ) in Abhängigkeit der ermittelten Druck- und Volumenstromwerte in die Anzahl (n) an Volumenstromintervallen (ΔQ₁, ..., ΔQₙ) unterteilt wird.

14. Verfahren nach einem der Ansprüche 4 bis 13, **dadurch gekennzeichnet, dass** die Volumenstromintervalle (ΔQ₁, ..., ΔQₙ) deckungsgleich mit den Volumenstromdatenintervallen (ΔQd₁, ..., ΔQdₙ) sind oder hierzu versetzt liegen.

15. Verfahren nach einem der vorherigen Ansprüche, **dadurch gekennzeichnet, dass** während des Betriebs der Pumpstation (1) ermittelt wird, wann der Volumenstrom (Q) größer Null ist, und dass nur in diesem Fall der oder die Druckwerte (p_{sys}(tᵥ), p_{sys,k}(tᵥ), pₐᵤₛ(tᵥ)) und der Volumenstromwert (Q(tᵥ)) ermittelt werden.

16. Verfahren nach einem der vorherigen Ansprüche, **dadurch gekennzeichnet, dass** während des Betriebs der Pumpstation (1) ermittelt wird, wann die Änderung des Volumenstroms (Q) für einen Zeitraum im Wesentlichen konstant ist, und dass nur in diesem Fall der oder die Druckwerte (p_{sys}(tᵥ), p_{sys,k}(tᵥ), pₐᵤₛ(tᵥ)) und der Volumenstromwert (Q(tᵥ)) aufgenommen werden.

17. Verfahren nach einem der Ansprüche 2 bis 16, **dadurch gekennzeichnet, dass** der Systemdruck (p_{sys}(tᵥ), p_{sys,k}(tᵥ)) an einer hydraulisch am weitesten von der Pumpstation (1) entfernten Entnahmestelle (5, 5a, 5b) und/ oder am Ende eines Versorgungsstranges (2) ermittelt wird.

18. System zur Regelung einer Pumpstation (1) in einem hydraulischen Netzwerk, mit der ein zu mindestens einem Verbraucher (3) zu förderndes Medium unter Druck setzbar ist, wobei der Druck in Abhängigkeit des Volumenstroms durch die Pumpstation (Q) gemäß einer Regelkurve einstellbar ist, **dadurch gekennzeichnet, dass** das System dazu eingerichtet ist, die Regelkurve aus einer Mehrzahl partieller Druckkurven (p_{soll,1}(Q), ... p_{soll,n}(Q)) zu bilden, und diese partiellen Druckkurven (p_{soll,1}(Q), ... p_{soll,n}(Q)) jeweils für ein Volumenstromintervall (ΔQ₁, ...,ΔQₙ) einer der Mehrzahl entsprechenden Anzahl (n) lückenlos aneinander angrenzender Volumenstromintervalle (ΔQ₁, ...,ΔQₙ) auf der Grundlage ermittelter und intervallbezogen auszuwertender Druck- und Volumenstromwerte des Netzwerks zu definieren.

## Claims

1. Method for controlling a pumping station (1) in a hydraulic network that pressurises a medium for conveyance to at least one consumer (3), in which the pressure is set according to a control curve depending on the volume flow (Q) through the pumping station (1), **characterised by** the control curve being formed by a plurality of partial pressure curves (p_{soll,1}(Q), ..., p_{soll,n}(Q)) that are respectively defined for a volume flow interval (ΔQ₁, ...,ΔQₙ) from a number (n), corresponding to the plurality, of adjacent volume flow intervals with no gaps (ΔQ₁, ... ,ΔQₙ) on the basis of pressure and volume flow values of the network that are determined and evaluated for each interval.

2. Method according to claim 1, **characterised by** the pressure and volume flow values comprising data tuples with at least the following chronologically associated values:
- A system pressure value (p_{sys}(tᵥ), p_{sys,k}(tᵥ)) for a system pressure (p_{sys}, p_{sys,k}) applied to a system location (5, 5a, 5b) and
- a volume flow value (Q(tᵥ)) for the actual volume flow (Q).

3. Method according to claim 2, **characterised by** the data tuples also encompassing a discharge pressure value (pₐᵤₛ(tᵥ)) for the actual discharge pressure (pₐᵤₛ) at the discharge of the pumping station (1).

4. Method according to claim 2 or 3, **characterised by** the data tuples being assigned, according to their respective volume flow value (Q(tᵥ)), to a volume flow data interval (ΔQdᵢ) that correlates with one of the volume flow intervals (ΔQᵢ), and by a pressure loss (Δp_{i,j}) between the discharge of the pumping station (1) and the system location (5, 5a, 5b) being determined by calculating the difference between the system pressure value (p_{sys}(tᵥ), p_{sys,k}(tᵥ)) and a nominal discharge pressure value (p_{booster}) of the pumping station (1) or the actual discharge pressure value (pₐᵤₛ(tᵥ)) for each data tuple.

5. Method according to claim 2 or 3, **characterised by** a pressure loss (Δp_{i,j}) between the discharge of the pumping station (1) and the system location (5, 5a, 5b) being determined by calculating the difference between the system pressure value (p_{sys}(tᵥ), p_{sys,k}(tᵥ)) and a nominal discharge pressure value (p_{booster}) of the pumping station (1) or the actual discharge pressure value (pₐᵤₛ(tᵥ)) for each data tuple, and this pressure loss (Δp_{i,j}) being assigned to a volume flow data interval (ΔQdᵢ) according to a volume flow value (Q(tᵥ)) of the respective data tuple that correlates with one of the volume flow intervals (ΔQᵢ).

6. Method according to claim 4 or 5, **characterised by** a representative value (Δp_{rep,i}) being determined for each volume flow data interval (ΔQdᵢ) from - in particular the plurality of - the pressure loss(es) (Δp_{i,j}), (ΔQdᵢ) assigned to this volume flow data interval.

7. Method according to claim 6, **characterised by** a common specified pressure value (pₛₑₜ) being added to all representative values (Δp_{rep,i}) or a common specified pressure value (pₛₑₜ) initially being added to the pressure losses (Δp(tᵥ), Δpₖ(tᵥ)) and the respective representative value (Δp_{rep,i}) being subsequently determined.

8. Method according to claim 6 or 7, **characterised by** the representative value (Δp_{rep,i-1}, Δp_{rep,i+1}) of the preceding or subsequent volume flow data interval (ΔQd_{i- 1}, ΔQdᵢ₊₁) being used as the representative value (Δp_{rep,i}) for a volume flow data interval (ΔQdᵢ) in case no data tuple or no pressure loss (Δp(tᵥ), Δpₖ(tᵥ)) was assigned to one of the volume flow data intervals (ΔQdᵢ).

9. Method according to claim 7 or 8, **characterised by** one, several or all partial pressure curves (p_{soll,1}(Q), ... p_{soll,n}(Q)) being constant pressure curves with their nominal pressure respectively corresponding to the representative value (Δp_{rep,i}) or the sum of the specified pressure value (pₛₑₜ) and the representative value (Δp_{rep,i}) of the volume flow data interval (ΔQdᵢ) for which the corresponding partial pressure curve (p_{soll,i}) is at least in part defined.

10. Method according to claim 7, 8 or 9, **characterised by** one, several or all partial pressure curves (p_{soll,1}(Q), ... p_{soll,n}(Q)) being proportional pressure curves with their nominal pressure respectively increasing or decreasing compared to the first pressure value formed by the representative value (Δpᵢ) or the sum of the specified pressure value (pₛₑₜ) and the representative value (Δp_{rep,i}) of the volume flow data interval (ΔQdᵢ) for which the corresponding partial pressure curve (p_{soll,i}(Q)) is at least in part defined and the second pressure value formed by the representative value (Δpᵢ₊₁) or the sum of the specified pressure value (pₛₑₜ) and the representative value (Δpᵢ₊₁) of the next following volume flow data interval (ΔQdᵢ).

11. Method according to one of the claims 6 through 10, **characterised by** the representative value (Δp_{rep,i}) being the maximum value, the arithmetic mean or a quantile in the range of 75% to 95% of the plurality of the pressure losses (Δp_{i, j}) assigned to the corresponding volume flow data interval (ΔQd₁, ..., ΔQdₙ).

12. Method according to one of the preceding claims, **characterised by** the volume flow intervals (ΔQ₁, ..., ΔQₙ) exhibiting an essentially equal width.

13. Method according to one of the preceding claims, **characterised by** the volume flow range (0 ... Qₘₐₓ) that can be conveyed by the pumping station (1) being divided into the number (n) of volume flow intervals (ΔQ₁, ..., ΔQₙ) according to the determined pressure and volume flow values.

14. Method according to one of the claims 4 through 13, **characterised by** the volume flow intervals (ΔQ₁, ..., ΔQₙ) being congruent with or offset relative to the volume flow data intervals (ΔQd₁, ..., ΔQdₙ).

15. Method according to one of the preceding claims, **characterised by** determining, during the operation of the pumping station (1), when the volume flow (Q) is greater than zero and the pressure value(s) (p_{sys}(tᵥ), p_{sys,k}(tᵥ), pₐᵤₛ(tᵥ)) and the volume flow value (Q(tᵥ)) only being determined in this case.

16. Method according to one of the preceding claims, **characterised by** determining, during the operation of the pumping station (1), when the change in the volume flow (Q) is essentially constant for a period of time and the pressure value(s) (p_{sys}(tᵥ), p_{sys,k}(tᵥ), pₐᵤₛ(tᵥ)) and the volume flow value (Q(tᵥ)) only being recorded in this case.

17. Method according to one of the claims 2 through 16, **characterised by** the system pressure (p_{sys}(tᵥ), p_{sys,k}(tᵥ)) being determined at a discharge point (5, 5a, 5b) that is hydraulically the most distant from the pumping station (1) and/or at the end of a supply line (2).

18. System for the control of a pumping station (1) in a hydraulic network that pressurises a medium for conveyance to at least one consumer (3), in which the pressure can be set according to a control curve depending on the volume flow (Q) through the pumping station, **characterised by** the system being configured to form the control curve from a plurality of partial pressure curves (p_{soll,1}(Q), ... p_{soll,n}(Q)), and to define these partial pressure curves (p_{soll,1}(Q), ... p_{soll,n}(Q)) respectively for a volume flow interval (ΔQ₁, ... ,ΔQₙ) from a number (n), corresponding to the plurality, of adjacent volume flow intervals with no gaps (ΔQ₁, ...,ΔQₙ) on the basis of pressure and volume flow values of the network that are determined and evaluated for each interval.

## Revendications

1. Procédé de régulation d'une station de pompage (1) dans un réseau hydraulique, destinée à mettre sous pression un fluide devant être envoyé à au moins un consommateur (3), la pression étant réglée par la station de pompage (1) en fonction du débit volumétrique (Q) selon une courbe de régulation, **caractérisé en ce que** la courbe de régulation est composée de plusieurs courbes de pression partielles (p_{nom,1}(Q), ..., p_{nom,n}(Q)), chacune étant définie pour un intervalle de volume (ΔQ₁, ...,ΔQₙ) d'un nombre (n) correspondant d'intervalles de volume adjacents (ΔQ₁, ...,ΔQₙ) sur la base des valeurs de pression et de débit volumique du réseau calculées et à évaluer par rapport aux intervalles.

2. Procédé selon la revendication 1, **caractérisé en ce que** les valeurs de pression et de débit volumique comprennent des tuples de données avec au moins deux valeurs attribuées les unes aux autres dans le temps suivantes :
- Une valeur de pression du système (p_{sys}(tᵥ), p_{sys,k}(tᵥ)) de la pression du système (p_{sys}, p_{sys,k}) appliquée à un point du système (5, 5a, 5b) et
- Une valeur de débit volumique (Q(tᵥ)) du débit volumique (Q) s'écoulant.

3. Procédé selon la revendication 2, **caractérisé en ce que** les tuples de données comportent également une valeur de pression de sortie (pₐᵤₛ(tᵥ)) de la pression de sortie (pₐᵤₛ) actuelle à la sortie de la station de pompage (1).

4. Procédé selon la revendication 2 ou 3, **caractérisé en ce que** les tuples de données sont attribués, en fonction de leur valeur de débit volumique respective (Q(tᵥ)) à un intervalle de données de flux volumique (ΔQdᵢ) en corrélation avec l'un des intervalles de flux volumique (ΔQᵢ), et que la valeur de pression du système (p_{sys}(tᵥ), p_{sys,k}(tᵥ)) et la valeur nominale de pression de sortie (p_{booster}) de la station de pompage (1) ou la valeur de pression de sortie déterminée (pₐᵤₛ(tᵥ)) d'un des tuples de données servent à déterminer par différence une perte de pression (Δp_{i,j}) entre la sortie de la station de pompage (1) et le point du système (5, 5a, 5b).

5. Procédé selon la revendication 2 ou 3, **caractérisé en ce que** la valeur de pression du système (p_{sys}(tᵥ), p_{sys,k}(tᵥ)) et une valeur nominale de sortie (p_{booster}) de la station de pompage (1) ou la valeur de pression de sortie déterminée (pₐᵤₛ(tᵥ)) d'un des tuples de données servent à déterminer par différenciation une perte de pression (Δp_{i,j}) entre la sortie de la station de pompage (1) et le point du système (5, 5a, 5b), et que cette perte de pression (Δp_{i,j}) est attribuée, à l'aide de la valeur de débit volumique (Q(tᵥ)) du tuple de données correspondant à un intervalle de données de flux volumique (ΔQdᵢ) en corrélation avec un des intervalles de flux volumique (ΔQᵢ).

6. Procédé selon la revendication 4 ou 5, **caractérisé en ce qu'**une valeur représentative (Δp_{rep,i}) est déterminée, pour chaque intervalle de données de flux volumique (ΔQDᵢ), à partir des, ou plus particulièrement de la totalité des pertes de pression (Δp_{i,j}) attribuées à cet intervalle de données de flux volumique (ΔQdᵢ).

7. Procédé selon la revendication 6, **caractérisé en ce qu'**une valeur de pression nominale commune (pₛₑₜ) est ajoutée à toutes les valeurs représentatives (Δp_{rep,i}) ou qu'une valeur de pression nominale commune (pₛₑₜ) est ajoutée aux pertes de pression (Δp(tᵥ), Δpₖ(tᵥ)) et qu'ensuite est déterminée la valeur de représentation correspondante (Δp_{rep,i}).

8. Procédé selon la revendication 6 ou 7, **caractérisé en ce que,** dans le cas où l'un des intervalles de données de flux volumique (ΔQDᵢ) n'a pas été attribué à un tupel de données ou à une perte de pression (Δp(tᵥ), Δpₖ(tᵥ)), la valeur de représentation (Δp_{rep,i}) pour cet intervalle de données de flux volumique (ΔQDᵢ) est la valeur de représentation (Δp_{rep,i-1}, Δp_{rep,i+1}) de l'intervalle de données de flux volumique précédent ou suivant (ΔQDᵢ₋₁, ΔQDᵢ₊₁).

9. Procédé selon la revendication 7 ou 8, **caractérisé en ce que** l'une, plusieurs ou toutes les courbes de pression partielles (p_{soll,1}(Q), ... p_{soll,n}(Q)) sont des courbes de pression constante dont la pression nominale est respectivement égale à la valeur de représentation (Δp_{rep,i}) ou à la somme de la valeur de pression nominale (pₛₑₜ) et de la valeur de représentation (Δp_{rep,i}) de l'intervalle de données de débit volumétrique (ΔQDᵢ), pour lequel la courbe de pression partielle correspondante (p_{soll,i}) au moins partiellement définie.

10. Procédé selon la revendication 7, 8 ou 9, **caractérisé en ce que** l'une, plusieurs ou toutes les courbes de pression partielle (p_{soll,1}(Q), ... p_{soll,n}(Q)) sont des courbes de pression proportionnelle, dont la pression nominale, au moins partiellement déterminée par la première valeur de pression formée, dans chaque cas par la valeur représentative (Δpᵢ) ou la somme de la valeur de pression de consigne (pₛₑₜ) et de la valeur représentative (Δp_{rep,i}) de l'intervalle de données de débit volumique (ΔQdᵢ), pour lequel la courbe de pression partielle correspondante (p_{soll,i}(Q)) est au moins partiellement définie, augmente ou diminue jusqu'à la deuxième valeur de pression formée par la valeur représentative (Δpᵢ₊₁) ou la somme de la valeur de pression nominale (pₛₑₜ) et de la valeur représentative (Δpᵢ₊₁) (ΔQdᵢ).

11. Procédé selon l'une des revendications 6 à 10, **caractérisé en ce que** la valeur représentative (Δp_{rep,i}) est la valeur maximale, la moyenne arithmétique ou un quantile compris entre 75 et 95% de la totalité des pertes de pression (Δp_{i,j}) attribuées à l'intervalle de données de débit volumique (ΔQd₁, ..., ΔQdₙ).

12. Procédé selon l'une des revendications précédentes, **caractérisé en ce que** les intervalles de débit volumique (ΔQ₁, ..., ΔQₙ) présentent une largeur sensiblement égale.

13. Procédé selon l'une des revendications précédentes, **caractérisé en ce que** la plage de débit volumique (0 ... Qₘₐₓ) transportable par la station de pompage (1) est divisé en un nombre (n) d'intervalles de débit volumiques (ΔQ₁, ..., ΔQₙ) en fonction des valeurs de pression et de débit volumique déterminées.

14. Procédé selon l'une des revendications 4 à 13, **caractérisé en ce que** les intervalles de débit volumique (ΔQ₁, ..., ΔQₙ) sont congruents ou décalés par rapport aux intervalles de données de débit volumique (ΔQd₁, ..., ΔQdₙ).

15. Procédé selon l'une des revendications précédentes, **caractérisé en ce que,** pendant le fonctionnement de la station de pompage (1), on détermine quand le débit volumique (Q) est supérieur à zéro et que, dans ce cas, la ou les valeurs de pression (p_{sys}(tᵥ), p_{sys,k}(tᵥ), pₐᵤₛ(tᵥ)) et la valeur de débit volumique (Q(tᵥ)) doivent être déterminées.

16. Procédé selon l'une des revendications précédentes , **caractérisé en ce que,** pendant le fonctionnement de la station de pompage (1), on détermine quand le changement du débit volumique (Q) est essentiellement constant pendant une période donnée, et que, dans ce cas seulement, la ou les valeurs de pression (p_{sys}(tᵥ), p_{sys,k}(tᵥ), pₐᵤₛ(tᵥ)) et la valeur de débit volumique(Q(tᵥ)) sont enregistrées.

17. Procédé selon l'une des revendications 2 à 16, **caractérisé en ce que** la pression du système (p_{sys}(tᵥ), p_{sys,k}(tᵥ)) est déterminée à un point de prélèvement hydraulique (5, 5a, 5b) le plus éloigné de la station de pompage (1) et/ou à la fin d'un circuit d'alimentation (2).

18. Système de régulation d'une station de pompage (1) dans un réseau hydraulique, destinée à mettre sous pression un fluide devant être envoyé à au moins un consommateur (3), la pression étant réglée par la station de pompage (1) en fonction du débit volumétrique (Q) selon une courbe de régulation, **caractérisé en ce que** le système est conçu pour former la courbe de régulation à partir de plusieurs courbes de pression partielle (p_{soll,1}(Q), ... p_{soll,n}(Q)) et pour définir chacune de ces courbes de pression partielle (p_{soll,1}(Q), ... p_{soll,n}(Q)) pour un intervalle de débit volumique (ΔQ₁, ...,ΔQₙ) d'un nombre (n) d'intervalles de débit volumique correspondant à la pluralité directement adjacents (ΔQ₁, ...,ΔQₙ) sur la base des valeurs déterminées de pression et de débit volumique du réseau à évaluer par rapport aux intervalles.
